# EUROPÄISCHE PATENTANMELDUNG

(11) **EP 1 892 384 A1**
(43) Veröffentlichungstag der Anmeldung: **27.02.2008**
(21) Anmeldenummer: 06017831.6
(22) Anmeldetag: 25.08.2006
(51) Int. Cl.: F01D 25/30

(54) **Diffusor für eine Dampfturbine**

(71) Anmelder: SIEMENS AKTIENGESELLSCHAFT, 80333 München (DE)
(72) Erfinder: Becker, Sascha Dr., 45470 Muelheim (DE)

(57) **Zusammenfassung**

Es wird ein Diffusor (4) für eine Strömungsmaschine vorgestellt, wobei der Diffusor (4) eine äußere Begrenzungswand (18) aufweist, die zum Anlegen an einer Dampfaustrittsöffnung (22) der Dampfturbine (1) ausgebildet ist, wobei die äußere Begrenzungswand (18) im Querschnitt gesehen S-förmig (20) ausgebildet ist.

## Beschreibung

Die Erfindung betrifft einen Diffusor für eine Dampfturbine, wobei der Diffusor eine äußere Begrenzungswand aufweist, die zum Anlegen an einer Dampfaustrittsöffnung der Dampfturbine ausgebildet ist.

Der Diffusor einer Strömungsmaschine, insbesondere einer Dampfturbine, ist im Hinblick auf eine Optimierung der Turbinenleistung durch einen größtmöglichen Druckrückgewinn ausgelegt. Im Rahmen von vorgesehenen Einsatzgrenzen müssen heutige Dampfturbinen eine geforderte Klemmleistung bei möglichst geringem Wärmeverbrauch abgeben. Einen maßgeblichen Anteil an der Klemmleistung hat insbesondere die Niederdruck(ND)-Endstufe. Maßnahmen die die Leistung der Niederdruck-Endstufe beeinflussen, wirken sich auf die Gesamtleistung eines Turbosatzes aus. Ein Turbosatz besteht aus einer Zusammensetzung verschiedener Dampfturbinen, die für verschiedene Betriebsbedingungen ausgelegt sind.

Eine Maßnahme, die sich besonders auf die Leistung der Niederdruck-Endstufe auswirkt, ist die Auslegung der Geometrie des Abströmbereiches. Der Abströmbereich weist einen Diffusor und eine Abdampfhaube auf. Dabei sollte der Diffusor über einen großen Betriebsbereich einen möglichst hohen Druckrückgewinn aufweisen. Die physikalischen Randbedingungen im Eintritt des Diffusors sind hierbei maßgeblich für den erzielbaren Druckrückgewinn verantwortlich. Die Randbedingungen sind aufgrund der Endstufenabströmung bereits im Auslegungspunkt der Beschaufelung stark inhomogen. U.U. ist auch ein Betriebszustand möglich, bei dem die Endstufe dauerhaft mit einem Drall abströmt. Unter einem Drall wird eine Querkomponente der Strömungsrichtung verstanden, die quer zur Hauptströmungsrichtung liegt. Zudem kann es bei einer Hochaufstellung eines Turbosatzes, das bedeutet, die Strömungsrichtung nach der Endstufe zeigt nach unten, je nach Abdampfhaubengestaltung zu einer starken Variation der Strömungsgrößen über den Umfang kommen.

Der einer Strömungsmaschine, insbesondere Dampfturbine nachgeschaltete Diffusor soll den Auslassverlust verringern, indem die Abdampf- bzw. Abgasströmung verlangsamt wird. Gemäß der Bernoullischen Strömungsgleichung führt eine Abbremsung bzw. Verlangsamung der Strömung zu einer Erhöhung des statischen Druckes über die Lauflänge des Diffusors auf den Enddruck des Abhitzekessels bzw. des Kondensators. Gut ausgelegte Diffusoren haben den Effekt, dass das umsetzbare Arbeitsvermögen der letzten Turbinenstufe einer vorgeschalteten Turbine erhöht wird und dadurch eine höhere Klemmenleistung abgegeben werden kann.

Aus der EP 1 178 183 B1 ist ein Diffusor bekannt, der in verschiedene Teildiffusoren unterteilt ist, indem Leitbleche in den Diffusor eingebaut sind. Durch den Einbau der Leitbleche wird die Strömung zielgerichtet abgelenkt.

Bekannt sind in axial abströmenden Turbinen so genannte Axialdiffusoren, die mit geraden Wänden ausgebildet sind. Die Axialdiffusoren weisen konische Wände auf und können dadurch auch als Kreisringdiffusor oder Kegeldiffusor bezeichnet werden, weil die geometrische Form dieser Axialdiffusoren einem Kreisring bzw. einem Kegel ähnelt.

Wünschenswert wäre es, einen Diffusor für eine Strömungsmaschine zu entwickeln, mit dem ein hoher Druckrückgewinn erzielt werden kann.

An dieser Stelle setzt die Erfindung an, dessen Aufgabe es ist, einen Diffusor für eine Strömungsmaschine, insbesondere Dampfturbine, anzugeben, mit dem ein hoher Druckrückgewinn erzielt werden kann.

Gelöst wird diese Aufgabe durch einen Diffusor für eine Dampfturbine, wobei der Diffusor eine äußere Begrenzungswand aufweist, die zum Anlegen an einer Dampfaustrittsöffnung der Dampfturbine ausgebildet ist, wobei die äußere Begrenzungswand im Querschnitt gesehen S-förmig ausgebildet ist.

Mit der Erfindung wird vorgeschlagen, Diffusoren nicht mit einer geraden Wand auszuführen, sondern eine Wand S-förmig auszubilden. Somit wird der neue Weg eingeschlagen, statt konisch ausgebildeter Axialdiffusoren, S-förmig ausgebildete Diffusoren bereit zu stellen. Untersuchungen mit Hilfe von numerischen Strömungssimulationen haben gezeigt, dass der Übergang von der letzten Turbinenstufe zum Diffusor einen entscheidenden Einfluss auf den Druckrückgewinn hat. Mit der S-förmigen Ausbildung zu der äußeren Wand des Diffusors kann der Druckrückgewinn erhöht werden. Die numerischen Strömungs-Simulationenhaben gezeigt, dass je nach Ausgestaltung des s-förmigen äußeren Begrenzungswand der CP-Wert z.B. um 0.2 erhöht werden kann.

Die hier vorgeschlagene S-förmige Diffusorform vereint sozusagen die Vorteile von Axialdiffusoren und Umlenkdiffusoren. Daher ist die Diffusoreffizienz nicht mehr abhängig von der axialen Baulänge des Abdampfraumes, wodurch der axiale Bauraum zwischen der Endstufe der Dampfturbine und einem Kondensator verkürzt werden kann.

Außerdem ist das hier vorgeschlagene neue Konzept eines S-förmigen Diffusors unabhängig von einer Strömungsablösung an der Nabe, die bei reinen Axialdiffusoren zu einer starken Reduktion der Diffusoreffizienz führt. Dadurch entsteht ein wesentlicher Vorteil der Erfindung. Üblicherweise wird die letzte Turbinenstufe eines Niederdruckteils einer Dampfturbine für Umlenkdiffusoren mit Umlenkung des axial abströmenden Dampfes in die radiale Richtung zu einem seitlich bzw. unterhalb der Dampfturbine angeordneten Kondensator ausgelegt. Allerdings führt dies zu einer hohen Neigung zur Strömungsablösung an der Nabe, was in rein axial abströmenden Kombinationsdampfturbinen beispielsweise vorkommt. Dies wird damit begründet, dass diese Kombinationsdampfturbinen eine starke Tendenz zur radialen Umlenkung besitzen.

Vorteilhafte Weiterbildungen werden in den Unteransprüchen dargestellt.

In einer vorteilhaften Weiterbildung wird die äußere Begrenzungswand des Diffusors im Querschnitt gesehen, zunächst vom Anlegepunkt zur Dampfaustrittsöffnung aus im wesentlichen parallel zu einer Dampfströmungsrichtung ausgebildet, dann zunächst in einer Radialrichtung gekrümmt, anschließend eine Gegenkrümmung ausgebildet, wobei die Gegenkrümmung gegen die Radialrichtung ausgebildet ist, wobei die Radialrichtung im wesentlichen senkrecht zu einer Rotationsachse ausgebildet ist.

Die äußere Begrenzungswand beschreibt somit im Querschnitt gesehen vom Anlegepunkt zur Austrittsöffnung aus im Wesentlichen zunächst einen konvexen Bereich, der in einen konkaven Bereich übergeht. Im weiteren Verlauf des Diffusors kann die Begrenzungswand gerade Wände aufweisen.

Besonders vorteilhaft ist es, wenn die Krümmung und Gegenkrümmung auf einer Länge ausgebildet ist, die im Wesentlichen 10% bis 12% der Gesamtlänge des Diffusors entspricht.

Es ist ebenso vorteilhaft, wenn der Radius der äußeren Begrenzungswand vom Anlegepunkt zur Dampfaustrittsöffnung bis zum Übergang der geraden Wand eine Radiuszunahme zwischen 10% und 20% zeigt.

Numerische Strömungssimulationen haben gezeigt, dass die vorgenannten Werte zu einem besonders hohen Druckrückgewinn führen.

Vorteilhaft im Sinne der Erfindung ist es, wenn die Krümmung und Gegenkrümmung jeweils als Teil eines Kreisbogens beschrieben wird.

Nachfolgend werden Ausführungsbeispiele der Erfindung anhand einer Zeichnung näher erläutert.

Einander entsprechende Teile sind in allen Figuren mit den gleichen Bezugszeichen versehen. Darin zeigen:
- FIG 1: Querschnitt einer Niederdruck(ND)-Dampfturbine,
- FIG 2: Darstellung eines Abdampfgehäuses und Diffusors gemäß Stand der Technik,
- FIG 3: perspektivische Darstellung eines Ausschnitts des Abdampfgehäuses und Diffusors gemäß Stand der Technik,
- FIG 4: perspektivische Darstellung eines Diffusors,
- FIG 5: seitliche Darstellung des Diffusors,
- FIG 6: Querschnittansicht eines erfindungsgemäßen Diffusors,
- FIG 7: perspektivische Darstellung eines Diffusors,
- FIG 8: perspektivische Darstellung des erfindungsgemäßen Diffusors.

FIG 1 zeigt den Querschnitt einer zweiflutigen Niederdruck(ND)-Dampfturbine 1. Die Niederdruck(ND)-Dampfturbine weist einen um eine Rotationsachse 5 drehgelagerten Rotor 8 auf. Der Rotor 8 weist verschiedene Laufschaufeln 3 auf, die in Richtung einer Längsachse angeordnet sind. Am Innengehäuse 9 sind Leitschaufeln 2 angeordnet. Im Betrieb strömt ein Strömungsmedium über den Einströmbereich 11 in den Strömungskanal 12 der Niederdruck(ND)-Dampfturbine. Das Strömungsmedium gelangt durch die Lauf- 3 und Leitschaufeln 2 in den Abströmbereich 13. Durch Entspannung und Beschleunigung des Dampfes an den Lauf- 3 und Leitschaufeln 2 wird Arbeit verrichtet, die als Drehmoment auf den Rotor 8 sich auswirkt.

In der FIG 2 ist eine Seitenansicht eines Diffusors 4 zu sehen. Der in FIG 4 dargestellte Diffusor ist einer der gemäß Stand der Technik ausgebildet ist. Dieser Diffusor 4 weist einen ersten Bereich 6 auf, der an der letzten Turbinenstufe 14 einer Dampfturbine anliegt. Der Diffusor 4 grenzt sozusagen am Anlegepunkt 15 an einer Dampfaustrittsöffnung 16 an. Strömungsrechnungen haben gezeigt, dass die in FIG 2 dargestellte Diffusorgeometrie eine starke Ablösung an der Nabe 17 aufweist. Gemäß der FIG 2 ist der Diffusor 4 derart ausgebildet, dass die äußere Begrenzungswand 18 einen geradlinigen Verlauf zeigt.

In FIG 3 ist ein Teilausschnitt des Diffusors aus FIG 2 dargestellt. An der Anlegestelle 15 strömt von der letzten Turbinenstufe 14 einer Dampfturbine ein Strömungsmedium in den Diffusor 4. An der Nabe 17 und an der äußeren Begrenzungswand 18 wird die Strömung entlang geführt. Die Strömung wird dadurch abgebremst, wodurch der Druck erhöht wird. Am Ende 19 des Diffusors wird der somit abgebremste Dampf schließlich zu einem Kondensator geführt.

In der FIG 4 ist eine perspektivische Darstellung des erfindungsgemäßen Diffusors 4 zu sehen. Der wesentliche Unterschied zur FIG 3 ist, dass am Anlegepunkt 15 der Verlauf der äußeren Begrenzungswand 18 nicht gerade ausgebildet ist, sondern S-förmig 20 ausgebildet ist. Das Strömungsmedium strömt in einer Hauptströmungsrichtung 21 zunächst in den Diffusor 4 hinein und hat an der äußeren Begrenzungswand 18 im Bereich der S-förmigen 20 Ausbildung des Diffusors die Möglichkeit stark umgelenkt zu werden. Strömungsrechnungen haben gezeigt, dass die Strömung dadurch zu einer geringeren Ablösung an der Nabe 17 führen. Der Diffusor 4 weist eine äußere Begrenzungswand 18 auf, die zum Anlegen an einer Dampfaustrittsöffnung 22 der Dampfturbine 1 ausgebildet ist, wobei die äußere Begrenzungswand 18 im Querschnitt gesehen S-förmig 20 ausgebildet ist.

In der FIG 5 ist eine Querschnittsansicht des Diffusors aus FIG 4 dargestellt. Der Diffusor 4 zeichnet sich dadurch aus, dass die äußere Begrenzungswand 18 im Querschnitt gesehen zunächst vom Anlegepunkt 15 zur Dampfaustrittsöffnung 21 aus im wesentlichen parallel zu einer Dampfströmungsrichtung 21 ausgebildet ist, dann zunächst in einer Radialrichtung 23 gekrümmt ist und anschließend eine Gegenkrümmung 24 aufweist, die gegen die Radialrichtung 23 ausgebildet ist, wobei die Radialrichtung 23 im wesentlichen senkrecht zu einer Rotationsachse 25 ausgebildet ist. Die Rotationsachse kann mit der Dampfströmungsrichtung 21 zusammen fallen.

Die Krümmung 26 und Gegenkrümmung 24 ist dabei auf einer Länge ausgebildet, die im Wesentlichen 10% bis 12% der Gesamtlänge des Diffusors 4 entspricht. Die Gesamtlänge des Diffusors 4 erstreckt sich von dem Anlegepunkt 15 bis zum Anlegepunkt an den Kondensator. Die Gesamtlänge 27 kann hierbei mehrere Meter betragen.

Die Krümmung 26 und Gegenkrümmung 24 können als Teile eines Kreisbogens beschrieben werden. Nach der Krümmung 26 und Gegenkrümmung 24 entspricht der Verlauf der äußeren Begrenzungswand einer geraden Linie 28.

In der FIG 7 ist eine perspektivische Darstellung des Diffusors 4 zu sehen, der gemäß dem Stand der Technik mit einem geradlinigen Verlauf der äußeren Begrenzungswand 18 ausgebildet ist.

Wohingegen in der FIG 8 ein erfindungsgemäßer Diffusor 4 abgebildet ist, der sich im Wesentlichen dadurch auszeichnet, dass die äußere Begrenzungswand 18 am Anlegepunkt 15 einen S-förmigen Verlauf 20 zeigt.

Der Diffusor 4 weist eine Begrenzungswand 18 auf, die am Anlegepunkt 15 zur Dampfaustrittsöffnung 22 einen im wesentlichen kreisförmigen Verlauf mit einem Radius r_{A} aufweist und im weiteren Verlauf der Begrenzungswand der Radius nach der Krümmung 26 und Gegenkrümmung 24 im Wesentlichen zwischen 110% und 120% des Radius r_{A} zeigt. Die hier dargestellten Diffusoren sind nicht nur für Dampfturbinen geeignet, sondern auch für Strömungsmaschinen wie z.B. Gasturbinen.

## Patentansprüche

1. Diffusor (4) für eine Dampfturbine,
wobei der Diffusor (4) eine äußere Begrenzungswand (18) aufweist,
die zum Anlegen an einer Dampfaustrittsöffnung (16) der Dampfturbine ausgebildet ist,
wobei die äußere Begrenzungswand (18) im Querschnitt gesehen S-förmig ausgebildet ist.

2. Diffusor (4) nach Anspruch 1,
wobei die äußere Begrenzungswand (18) im Querschnitt gesehen zunächst vom Anlegepunkt (15) zur Dampfaustrittsöffnung (16) aus im wesentlichen parallel zu einer Dampfströmungsrichtung (21) ausgebildet ist,
dann zunächst in einer Radialrichtung (23) gekrümmt ist und anschließend eine Gegenkrümmung aufweist,
die gegen die Radialrichtung (23) ausgebildet ist,
wobei die Radialrichtung (23) im wesentlichen senkrecht zu einer Rotationsachse (5) ausgebildet ist.

3. Diffusor (4) nach Anspruch 1 oder 2,
wobei die Krümmung und Gegenkrümmung auf einer Länge ausgebildet ist, die im Wesentlichen 10% - 12% der Gesamtlänge (27) des Diffusors (4) entspricht.

4. Diffusor (4) nach Anspruch 1, 2 oder 3,
wobei die Krümmung und Gegenkrümmung jeweils Teile eines Kreisbogens entsprechen.

5. Diffusor (4) nach Anspruch 1, 2, 3 oder 4,
wobei der Diffusor (4) nach der Krümmung und Gegenkrümmung einen im wesentlichen gradlinigen Verlauf aufweist.

6. Diffusor (4) nach einem der vorhergehenden Ansprüche,
wobei die Begrenzungswand (18) am Anlegepunkt (15) zur Dampfaustrittsöffnung (16) einen im wesentlichen kreisförmigen Verlauf mit einem Radius r_{A} aufweist und
im weiteren Verlauf der Begrenzungswand (18) der Radius nach der Krümmung und Gegenkrümmung im Wesentlichen zwischen 110% und 120% des Radius r_{A} aufweist.
